# EUROPÄISCHE PATENTSCHRIFT

(11) **EP 3 584 806 B1**
(45) Veröffentlichungstag und Bekanntmachung des Hinweises auf die Patenterteilung: **29.09.2021**
(21) Anmeldenummer: 19168097.4
(22) Anmeldetag: 09.04.2019
(51) Int. Cl.: H01B 7/00, H01B 7/08, B60R 16/03, H01B 13/06

(54) **VERFAHREN ZUR HERSTELLUNG EINES KABELS SOWIE EIN KABEL**
A CABLE AND METHOD FOR PRODUCING
PROCÉDÉ DE FABRICATION D'UN CÂBLE ET CÂBLE

(30) Priorität: 19.06.2018 DE 102018114627
(43) Veröffentlichungstag der Anmeldung: 25.12.2019
(73) Patentinhaber: Auto-Kabel Management GmbH, 79688 Hausen i.W. (DE)
(72) Erfinder: Reepen, Richard, 47441 Moers (DE); Moldenhauer, Kai, 52062 Aachen (DE); Rösch, Markus, 55120 Mainz (DE)
(74) Vertreter: Cohausz & Florack

(56) Entgegenhaltungen:
- WO-A1-2017/076535
- CN-A- 103 000 265
- DE-B3-102016 124 601
- JP-A- 2008 177 085
- US-A1- 2011 048 768
- US-A1- 2014 290 977
- US-B1- 6 863 753

## Beschreibung

Der Gegenstand betrifft ein Verfahren zur Herstellung eines Kabels sowie ein Kabel, insbesondere für automotive Anwendungen.

Die Automobilindustrie nutzt statt Rundleitungen immer häufiger profilierte, massive Flachleitungen. Flachleitungen haben dabei insbesondere einen rechteckigen Querschnitt. Aufgrund ihres vorteilhaften Verhältnisses zwischen Gewicht und Oberfläche sind Flachleitungen insbesondere für Batterieleitungen für Starter-Generator-Leitungen im Einsatz. Auf den Flachleitungen fließen hohe Ströme, so dass die Flachleitungen große Leitungsquerschnitte aufweisen. Darüber hinaus haben Flachleitungen den Vorteil, dass sie in engen, unzugänglichen Bereichen große Leitungsquerschnitte realisieren können und gleichzeitig eine hohe Stromtragfähigkeit für Batterieleitungen ermöglichen.

Im Zuge der zunehmenden Elektrifizierung verschiedenartigster Verbraucher in einem Kraftfahrzeug sind Abgänge entlang eines Batteriestrangs an verschiedenen Punkten innerhalb des Fahrzeugs notwendig. Die Flachleitung wird über Verbindungsleitungen mit der Fahrzeugperipherie, beispielsweise Stromverteilern, Fremdstartstützpunkten, Komfortverbrauchern und dergleichen verbunden. Die Verbindungsleitungen können dabei sowohl Rundleitungen als auch erneut Flachleitungen sein. Die Verbindungsleitungen müssen mit der zentralen Batterieleitung verbunden werden. Dies erfolgt bisher meist über Anschlussbolzen, z.B. Gewindebolzen, mit standardisierter Anschlussgeometrie.

Das Aufbringen von Anschlussbolzen auf Flachleitungen ist jedoch in zweierlei Hinsicht nachteilig. Einerseits benötigen die Anschlussbolzen einen ausreichenden Bauraum und erschweren das Verlegen der Leitung bei der Montage, andererseits müssen die Anschlussbolzen beispielsweise mittels Rotationsreibschweißen an die Flachleitung angeschweißt werden und müssen daher rotationssymmetrisch sein. Dies ist nicht immer möglich, insbesondere in komplizierten Verlegegeometrien.

Die US 6 863 753 Bloffenbart ein Herstellungsverfahren von Flachkabeln mit einer oder mehreren Ader(-n) aus Metall, die mit einem weiteren Metall wie Zinn, Aluminium, etc. vollständig beschichtet sein können. Das Verfahren umfasst die zwei Schritte eines kontinuierlichen Bereitstellens des beschichteten Kabels, beispielsweise über Rollen, und eines kontinuierlichem Aufbringens jeweils eines Isolationsbandes auf beiden Seiten der Ader(-n).

Die DE 10 2016 124601 B3 offenbart eine Verbindungsart zwischen einem metallenen elektrischen Flachleiter und zumindest einem elektrischen Litzenleiter sowie ein Verfahren zur Herstellung dieser Verbindung. Der Flachleiter umfasst einen ersten Metallwerkstoff und wird mit einem zweiten Metall beschichtet. Die Beschichtung kann teilweise auf dem Flachleiter aufgebracht sein.

Die WO 2017/076535 Aloffenbart eine Kabelbauart aus zueinander parallel verlaufenden Flachleitungen aus leifähigem Vollmaterial, beispielsweise Kupfer oder Aluminium, für den Automobilbereich. Die Leitungen sind jeweils durch eine Isolationsschicht getrennt, bevorzugt sind alle Leitungen von einer Isolation umgeben und können jeweils für eine bessere elektromagnetische Verträglichkeit von einer Metallschirmung abgeschirmt sein, die für die Schirmungswirkung nicht mit dem Leiter verbunden sein darf.

Die US 2011/048768 Aloffenbart eine Kabelbauart, die einen Metalleiter, beispielsweise einen Litzenleiter aus zinnbeschichteten Kupferleitungen, umfasst, der von einer ersten und einer zweiten Ummantelung zumindest teilweise umhüllt ist, die die Verbiegungsweise des Leiters beeinflussen.

Die CN 103 000 265 A offenbart ein miniaturisiertes elektrisches Flachleiter-Kabel aus Kupfer und eine Methode zu dessen Herstellung. Der Leiter ist beschichtet mit einer Silberschicht, welche mit Aluminium oder Nickel gemischt sein kann, und einer zweiten Schicht aus Aluminium. Der beschichtete Leiter wird mit einer Isolationsschicht, beispielsweise mittels Extrusion, umhüllt.

Die JP 2008 177085 A offenbart ein mehradriges Flachkabel, das teilweise von einer Isolation umgeben ist und ein Verfahren zu dessen Herstellung. Im Bereich eines Endes des Kabels ist die Isolation entfernt, sodass vom Ende aus gesehen ein schmaler isolierter Bereich gefolgt wird von einem Kabelabschnitt mit entblößten Kabeladern und wieder gefolgt vom Isolierten Kabel. Zur Befestigung des Kabelendes werden im Bereich des schmalen isolierten Bereichs Löcher durch die Adern gebohrt. Die Adern können beschichtet sein.

Die US 2014/290977 Aloffenbart ein Verfahren zum kontinuierlichen Herstellen eines isolierten Flachkabels und das Flachkabel hergestellt nach diesem Verfahren. Der oder die Leiter ist/ sind aus einem leitfähigem Material, vorzugsweise aus einer Metallfolie, gefertigt. In der Herstellung wird/ werden der/ die Leiter bereitgestellt, beispielsweise von einer Rolle und in einem kontinuierlichen Oberflächenbearbeitungsverfahren zu einem isolierten Flachleiter verarbeitet das fertige Kabel kann wieder aufgerollt werden. Das Verfahren umfasst also die zwei Schritte Bereitstellen eines/ mehrerer leitfähigen/ leitfähiger Leiters/ Leiter und Aufbringen jeweils eines Isolationsstreifens von zwei Seiten des Leiters/ der Leiter.

Es wäre von Vorteil, wenn auf die Flachleitung unmittelbar eine Verbindung aufgeschraubt werden könnte, dies ist jedoch insbesondere bei der Verwendung von unedlen Metallwerkstoffen für die Flachleitung, beispielsweise Aluminiumwerkstoffen, nachteilig. Einerseits ist Aluminium duktil, so dass es zum Fließen entlang der Verschraubung kommen kann, andererseits neigt das unedlere Metall zu Kontaktkorrosion.

Aus diesem Grunde lag dem Gegenstand die Aufgabe zugrunde, eine Flachleitung zur Verfügung zu stellen, welche sich zur unmittelbaren Kontaktierung mit Abgängen eignet.

Diese Aufgabe wird gegenständlich durch ein Verfahren nach Anspruch 1 gelöst. Hierbei wird ein Kabel in einem kontinuierlichen Prozess hergestellt. Dazu wird zunächst eine Flachleitung aus einem ersten Metall bereitgestellt. Insbesondere kann eine Flachleitung von einem Extruder oder einem Coil als nahezu Endlosmaterial zur Verfügung gestellt werden.

Die Flachleitung wird dabei bevorzugt mit einem konstanten Vortrieb bereitgestellt und während des Vortriebs unmittelbar beschichtet. Die Beschichtung erfolgt dabei mit einem zweiten, von dem ersten Metall verschiedenen Metall. Die Beschichtung erfolgt dabei partiell auf der Flachleitung, insbesondere durch Reibung unter Druck.

Mit dem gleichen Vortrieb wird die so zunächst beschichtete Flachleitung mit einer Isolationsschicht beschichtet. Somit ist es möglich, mit einem konstanten Vorschub auf den beschichteten Flachleiter in einem Extrusionsprozess die Isolationsschicht aufzubringen.

Bei dem gegenständlichen Verfahren erfolgt das Bereitstellen, Beschichten und Aufbringen in einem kontinuierlichen Prozess, bei dem die Flachleitung mit einer gleichen Vorschubgeschwindigkeit in einem Stück bereitgestellt wird und der Beschichtung und dem Aufbringen zugeführt wird.

Gemäß einem Ausführungsbeispiel wird vorgeschlagen, dass die Schritte Bereitstellen, Beschichten und Aufbringen unmittelbar aufeinander folgen. Hierdurch ist es möglich, in einer kompakten Anlage ein komplett vorkonfektioniertes Kabel zur Verfügung zu stellen, welches sich zum unmittelbaren Verschrauben mit Anschlussbolzen eignet.

Das bereitgestellte Kabel ist bevorzugt zunächst von einem Coil abgecoilt. Dadurch ist es möglich, den kontinuierlichen Prozess an einem nahezu Endlosmaterial durchzuführen, da auf einem Coil mehrere 100 Meter Kabel bereitgestellt werden können, die in dem kontinuierlichen Prozess vollständig beschichtet und isoliert werden können.

Gegenständlich erfolgt das Beschichten mittels Walzplattieren, Reibbeschichten oder Pulverbeschichten. Durch das Entfallen einer Galvanik ist der Beschichtungsprozess besonders umweltschonend. Wie bereits erwähnt, wird bevorzugt, wenn das Aufbringen mittels Extrudieren erfolgt. Da in der Regel die Kontaktierung mit einem Abgang nur auf einer Oberfläche des Flachteils erfolgt, wird vorgeschlagen, dass die Beschichtung auf nur einer breiten Oberfläche des Flachteils erfolgt. Somit wird weniger Beschichtungsmaterial verwendet und insbesondere kann das mechanische Beschichtungsverfahren auf nur auf eine Oberfläche des Flachteils beschränkt werden.

Gegenständlich wird die Beschichtung abschnittsweise auf das Flachteil aufgebracht, wobei zwischen zwei Abschnitten mit einer Beschichtung ein Abschnitt ohne eine Beschichtung liegt. Hierdurch kann kostengünstig eine individuelle Beschichtung auf die Flachleitung aufgebracht werden. Je nach Anwendung des Kabels kann die Beschichtung in den jeweils hierfür notwendigen Bereichen erfolgen.

Gemäß einem Ausführungsbeispiel wird vorgeschlagen, dass der erste Metallwerkstoff ein Kupferwerkstoff ist und dass der zweite Metallwerkstoff ein Aluminiumwerkstoff ist oder dass der erste Metallwerkstoff ein Aluminiumwerkstoff ist und dass der zweite Metallwerkstoff ein Kupferwerkstoff ist. Die Wahl des zweiten Metallwerkstoffs erfolgt in der Regel entsprechend der Anbindung des Kabels an ein Anschlussteil. Je nach Art und Material des Anschlussteils, insbesondere des zu verschraubenden Bolzens, wird das Metallwerkstoff der Beschichtung gewählt. Hier wird insbesondere ein Metallwerkstoff gewählt, welcher sicherstellt, dass möglichst sortenreine oder ähnliche Metalle an der Verbindung zwischen Kabel und Anschlussteil unmittelbar aneinander anliegen.

Die Flachleitung wird gemäß einem Ausführungsbeispiel als Endlosband zugeführt, insbesondere wird die Flachleitung von einem Coil abgewickelt.

Wie bereits erläutert, wird das gegenständliche Kabel als Energieleitung in automotiven Anwendungen eingesetzt. Aus diesem Grunde wird vorgeschlagen, dass die Flachleitung aus einem Vollmaterial gebildet ist, um eine besonders gute Stromtragfähigkeit zu gewährleisten. Darüber hinaus ist ein Kabelquerschnitt von zumindest 15 mm², bevorzugt zwischen 15 mm² und 250 mm² sinnvoll für die gegenständliche Anwendung.

Ein weiterer Aspekt ist eine Vorrichtung zur Durchführung des Verfahrens nach Anspruch 9.

Nachfolgend wird der Gegenstand anhand einer Ausführungsbeispiele zeigenden Zeichnung näher erläutert. In der Zeichnung zeigen:
Fig. 1 eine Vorrichtung zur Durchführung des gegenständlichen Verfahren zur Herstellung eines Kabels nach Figur 3;
Fig. 2 eine Ansicht eines Kabels hergestellt nach einem nicht beanspruchten Verfahren;
Fig. 3 eine Ansicht eines Kabels hergestellt nach dem gegenständlichen Verfahren;

Fig. 1 zeigt eine Zuführeinrichtung 2, beispielsweise ein Coil, von der eine Flachleitung 4 abgewickelt wird. Die Flachleitung 4 wird entlang einer Vorschubrichtung 6 kontinuierlich mit einem bevorzugt konstanten Vorschub einer Beschichtungseinheit 8 zugeführt. Die Beschichtungseinheit 8 kann beispielsweise eine Einrichtung zur Walzplattierung oder zum Reibschweißen sein, mit der ein Beschichtungswerkstoff auf die Flachleitung aufgebracht wird. Die Beschichtungseinheit 8 bringt als Beschichtungswerkstoff z.B. ein dünnes Metallblech oder eine Metallfolie 10 auf die Flachleitung 4 in einem kontinuierlichen Prozess auf. Dabei kann der Vorschub der Flachleitung 4 entlang der Beschichtungseinheit 8 konstant sein. Der Beschichtungswerkstoff kann durch die Beschichtungseinheit 8 auf zumindest eine Oberfläche, bevorzugt eine breite Seite der Flachleitung 4, aber auch auf mehr als eine Oberfläche der Flachleitung 4 aufgebracht werden.

Der Beschichtungswerkstoff wird mit Unterbrechungen auf die Flachleitung 4 aufgebracht. Dabei können Bereiche mit einer Beschichtung 10 auf Bereiche ohne Beschichtung 10 folgen. Zwischen zwei Bereichen mit einer Beschichtung 10 liegt ein Bereich ohne eine Beschichtung 10. Die Abstände zwischen den Bereich mit Beschichtung 10 kann dabei frei einstellbar sein. Auch können die Abstände zwischen zwei Bereichen mit Beschichtung 10 voneinander verschieden sein.

Das Material der Flachleitung 4 unterscheidet sich von dem Material der Beschichtung 10. Die Flachleitung kann beispielsweise aus einem Aluminiumwerkstoff sein und die Beschichtung 10 aus einem Kupferwerkstoff.

Die beschichtete Flachleitung 4 wird einer Isolationseinrichtung 12 zugeführt. Die Isolationseinrichtung 12 kann beispielsweise ein Extruder sein. In der Isolationseinrichtung 12 wird ein isolierendes Material 14 auf die beschichtete Flachleitung 4 aufgebracht und die beschichtete Flachleitung 4 wird umfänglich mit dem Isolator 14 beschichtet.

Das nun erhaltene Kabel 16 weist als Seele eine Flachleitung 4 mit einer Beschichtung 10 auf und ist vollumfänglich mit dem Isolator 14 ummantelt. Das Kabel 16 wird anschließend beispielsweise vorkonfektioniert, indem es geschnitten wird oder erneut auf ein Coil aufgewickelt.

Fig. 2 zeigt ein stirnseitig abisoliertes Kabel 16, das nicht Teil der beanspruchten Erfindung ist. Zu erkennen ist, dass der Isolator 14 stirnseitig abisoliert ist. Ferner ist zu erkennen, dass auf die Flachleitung 4 eine Beschichtung 10 aufgebracht ist. Die Beschichtung 10 ist entlang der gesamten breiten Oberfläche der Flachleitung 4 aufgebracht.

Eine erfindungsgemäße abschnittsweise Beschichtung ist in der Fig. 3 gezeigt.

Die Fig. 3 zeigt die Flachleitung 4 mit Beschichtungen 10 die abschnittsweise aufgebracht wurden. Die Abstände zwischen den Bereichen mit Beschichtung 10 und den Bereichen ohne Beschichtung 10 können variabel sein. Auch kann die Breite der Abschnitte mit Beschichtung 10 variabel sein. Der so abschnittsweise beschichtete Flachleiter 4 wird in der Isolationseinrichtung 12 mit dem Isolator 14 beschichtet. Bei der anschließenden Konfektionierung kann das Kabel 16 dann so abgelängt werden, dass die Beschichtung 10 in den Bereichen vorhanden ist, in denen Abgänge auf das Kabel 16 aufgebracht werden. Dies können beispielsweise Bolzen sein, die in die Beschichtung 10 eingeschraubt werden.

Durch eine geeignete Wahl des Werkstoffs der Beschichtung 10 kann beispielsweise eine sortenreine Verschraubung mit einem Bolzen gewährleistet werden. Der intermetallische Übergang zwischen der Beschichtung 10 und der Flachleitung 4 bleibt dabei durch die Isolation 14 vollumfänglich geschützt, so dass keine Umgebungsfeuchte in den metallischen Übergang eindringen kann, was Kontaktkorrosion erschwert.

## Patentansprüche

1. Verfahren zur Herstellung eines Kabels mit den Schritten
- Bereitstellen einer Flachleitung (4) aus einem ersten Metallwerkstoff,
- abschnittsweises Beschichten der bereitgestellten Flachleitung (4) mit einem zweiten, von dem ersten Metallwerkstoff verschiedenen Metallwerkstoff (10) , wobei zwischen zwei Abschnitten mit einer Beschichtung ein Abschnitt ohne eine Beschichtung liegt und
- Aufbringen einer Isolationsschicht (14) auf die Flachleitung (4) samt Beschichtung (10), wobei die Flachleitung (4) in einem kontinuierlichen Prozess den Schritten Bereitstellen, Beschichten und Aufbringen zugeführt wird,
**dadurch gekennzeichnet**
**dass** das Beschichten mittels Walzplattieren, Reibbeschichten oder Pulverbeschichten erfolgt.

2. Verfahren nach Anspruch 1,
**dadurch gekennzeichnet,**
- **dass** während des kontinuierlichen Prozesses die Schritte Bereitstellen, Beschichten und Aufbringen unmittelbar aufeinander folgen.

3. Verfahren nach Anspruch 1 oder 2,
**dadurch gekennzeichnet,**
- **dass** das Kabel (16) erst nach dem Aufbringen aufgecoilt wird.

4. Verfahren nach einem der vorangehenden Ansprüche,
**dadurch gekennzeichnet,**
- **dass** das Aufbringen mittels Extrudieren erfolgt.

5. Verfahren nach einem der vorangehenden Ansprüche,
**dadurch gekennzeichnet,**
- **dass** die Beschichtung auf nur einer breiten Oberfläche der Flachleitung (4) erfolgt.

6. Verfahren nach einem der vorangehenden Ansprüche,
**dadurch gekennzeichnet,**
- **dass** der erste Metallwerkstoff ein Kupferwerkstoff ist und dass der zweite Metallwerkstoff ein Aluminiumwerkstoff ist oder dass der erste Metallwerkstoff ein Aluminiumwerkstoff ist und dass der zweite Metallwerkstoff ein Kupferwerkstoff ist.

7. Verfahren nach einem der vorangehenden Ansprüche,
**dadurch gekennzeichnet,**
- **dass** die Flachleitung (4) als Endlosband zugeführt wird, insbesondere dass die Flachleitung (4) von einem Coil abgewickelt wird.

8. Verfahren nach einem der vorangehenden Ansprüche,
**dadurch gekennzeichnet,**
- **dass** die Flachleitung (4) aus einem Vollmaterial gebildet ist und insbesondere einen Kabelquerschnitt von zumindest 15mm², bevorzugt zwischen 15mm² und 250mm² aufweist.

9. Vorrichtung zur Durchführung eines Verfahrens nach einem der vorangehenden Ansprüche umfassend,
- eine Zuführeinrichtung (2) zum kontinuierlichen Zuführen einer Flachleitung (4),
- eine Beschichtungseinrichtung (8) zum abschnittsweisen Beschichten der kontinuierlich von der Zuführeinrichtung zugeführten Flachleitung (4) mittels Walzplattieren, Reibbeschichten oder Pulverbeschichten, wobei zwischen zwei Abschnitten mit einer Beschichtung ein Abschnitt ohne eine Beschichtung liegt, und
- einer Isolationseinrichtung (12) zum kontinuierlichen Aufbringen einer Isolation (14) auf die kontinuierlich von der Beschichtungseinrichtung (8) zugeführte, beschichtete Flachleitung (4).

10. Vorrichtung nach Anspruch 9,
**dadurch gekennzeichnet,**
- **dass** die Beschichtungseinrichtung (8) und die Isolationseinrichtung (12) auf einem gemeinsamen Werkzeugtisch angeordnet sind.

11. Vorrichtung nach Anspruch 9 oder 10,
**dadurch gekennzeichnet,**
- **dass** eine Abnahmeeinheit zur Aufnahme des beschichteten Kabels (16) von der Isolationseinrichtung (12) und zum Zuführen des Kabels (16) an ein Coil eingerichtet ist.

12. Vorrichtung nach einem der vorangehenden Ansprüche,
**dadurch gekennzeichnet,**
- **dass** die Isolationseinrichtung (12) ein Extruder ist.

## Claims

1. Method of manufacturing a cable comprising the steps of
- providing a flat cable (4) made of a first metal material,
- coating, in sections, the flat cable (4) with a second metal material (10) different from the first metal material, wherein between two sections with a coating there is a section without a coating, and
- applying an insulating layer (14) to the flat cable (4) together with the coating (10) wherein
- the flat cable (4) is fed in a continuous process to the steps of providing, coating and applying,
**characterized in that**.
- the coating is made by roll cladding, friction coating or powder coating,

2. Method according to claim 1,
**characterized in**
- **that** during the continuous process the steps of providing, coating and applying follow one another directly.

3. Method according to claim 1 or 2,
**characterized in**
- **that** the cable (16) is not coiled until after applying.

4. Process according to one of the preceding claims,
**characterized in**
- **that** applying is carried out by means of extrusion.

5. Method according to one of the preceding claims,
**characterized in**
- **that** the coating is carried out on only one wide surface of the flat cable (4).

6. Method according to one of the preceding claims,
**characterized in**
- **that** the first metal material is a copper material and that the second metal material is an aluminium material or that the first metal material is an aluminium material and that the second metal material is a copper material.

7. Method according to any one of the preceding claims,
**characterised in that**
- **in that** the flat cable (4) is fed as an endless strip, in particular **in that** the flat cable (4) is unwound from a coil.

8. Method according to one of the preceding claims,
**characterised in that**
- **in that** the flat cable (4) is formed from a solid material and in particular has a cable cross-section of at least 15mm2, preferably between 15mm2 and 250mm2.

9. Device for carrying out a method according to one of the preceding claims comprising,
- a feeding device (2) for continuously feeding a flat cable (4),
- a coating device (8) for coating in sections the flat cable (4) continuously fed from the feeding device by means of roll cladding, friction coating or powder coating, wherein between two sections with a coating there is a section without a coating, and
- an insulation device (12) for continuously applying insulation (14) to the coated flat cable (4) continuously fed from the coating device (8).

10. Device according to claim 9,
**characterized in**
- **in that** the coating device (8) and the insulation device (12) are arranged on a common tool table.

11. Device according to claim 9 or 10,
**characterized in**
- **that** a removal unit is arranged for receiving the coated cable (16) from the insulation device (12) and for feeding the cable (16) to a coil.

12. Decive according to any one of the preceding claims,
**characterized in**
- **that** the insulation device (12) is an extruder.

## Revendications

1. Procédé de fabrication d'un câble comprenant les étapes suivantes
- fournir un câble plat (4) constitué d'un premier matériau métallique,
- revêtir le câble plat (4) prévu en sections avec un deuxième matériau métallique (10) différent du premier matériau métallique, où entre deux sections avec un revêtement se trouve une section sans revêtement, et
- appliquer une couche d'isolation (14) sur le câble plat (4) avec le revêtement (10),
- où le câble plat (4) est amené dans un processus continu aux étapes de fourniture, de revêtement et d'application,
**caractérisé**
- **en ce que** le revêtement est effectué au moyen d'un placage au rouleau, d'un revêtement par friction ou par poudre.

2. Procédé selon la revendication 1,
**caractérisé**
- **en ce qu'**au cours du processus continu, les étapes de fourniture, de revêtement et d'application se succèdent directement.

3. Procédé selon la revendication 1 ou 2,
**caractérisé**
- **en ce que** le câble (16) ne soit enroulé qu'après l'application.

4. Procédé selon l'une des revendications précédentes,
**caractérisé**
- **en ce que** l'application se fait par extrusion.

5. Procédé selon l'une des revendications précédentes,
**caractérisé**
- **en ce que** le revêtement est effectué sur une seule surface large du câble plat (4).

6. Procédé selon l'une des revendications précédentes,
**caractérisé**
- **en ce que** le premier matériau métallique est un matériau en cuivre et que le second matériau métallique est un matériau en aluminium, ou que le premier matériau métallique est un matériau en aluminium et que le second matériau métallique est un matériau en cuivre.

7. Procédé selon l'une quelconque des revendications précédentes,
**caractérisé**
- **en ce que** le câble plat (4) est alimenté sous forme de bande continue, en particulier que le câble plat (4) est déroulé à partir d'une bobine.

8. Procédé selon l'une des revendications précédentes,
**caractérisé**
- **en ce que** le câble plat (4) est formé d'un matériau massif et présente en particulier une section de câble d'au moins 15 mm², de préférence entre 15 mm² et 250 mm².

9. Dispositif de mise en œuvre d'un procédé selon l'une des revendications précédentes comprenant
- un dispositif d'alimentation (2) pour alimenter en continu un câble plat (4),
- un dispositif de revêtement (8) pour revêtir, section par section, le câble plat (4) alimenté en continu par le dispositif d'alimentation, au moyen d'un placage au rouleau, d'un revêtement par friction ou d'un revêtement par poudre, où entre deux sections avec un revêtement se trouve une section sans revêtement, et
- un dispositif d'isolation (12) pour appliquer en continu une isolation (14) sur le câble plat revêtu (4) alimenté en continu par le dispositif de revêtement (8).

10. Dispositif selon la revendication 9,
**caractérisé**
**en ce que** le dispositif de revêtement (8) et le dispositif d'isolation (12) sont disposés sur une table de travail commune.

11. Dispositif selon la revendication 9 ou 10,
**caractérisé**
**en ce qu'**une unité de réception est conçue pour recevoir le câble revêtu (16) du dispositif d'isolation (12) et pour amener le câble (16) à une bobine.

12. Dispositif selon l'une des revendications précédentes,
**caractérisé**
**en ce que** le dispositif d'isolation (12) est une extrudeuse.
